# EUROPÄISCHE PATENTSCHRIFT

(11) **EP 2 501 641 B1**
(45) Veröffentlichungstag und Bekanntmachung des Hinweises auf die Patenterteilung: **25.09.2013**
(21) Anmeldenummer: 10779781.3
(22) Anmeldetag: 15.11.2010
(51) Int. Cl.: B66D 3/26, B66D 1/36, B66D 1/34, B66C 11/00

(54) **SEILZUG MIT ANSCHLUSSMÖGLICHKEITEN**
CABLE TRACTION MECHANISM COMPRISING CONNECTING POSSIBILITIES
SYSTÈME DE TRACTION PAR CÂBLE PRÉSENTANT DES MOYENS DE RACCORDEMENT

(30) Priorität: 21.11.2009 DE 102009054226; 21.11.2009 DE 102009054225; 19.10.2010 DE 102010048946
(43) Veröffentlichungstag der Anmeldung: 26.09.2012
(73) Patentinhaber: Demag Cranes & Components GmbH, 58300 Wetter (DE)
(72) Erfinder: IMBUSCH, Gereon, 40822 Mettmann (DE); KOHLENBERG, Thomas, 33102 Paderborn (DE); SCHULTE, Franz, 58313 Herdecke (DE); ZHAO, Dingyuan, Shanghai 200051 (CN); SUI, Wenke, Shanghai 200061 (CN); ZHANG, Jinping, Shanghai 201901 (CN)
(74) Vertreter: Moser & Götze
(86) Internationale Anmeldenummer: PCT/EP2010/067493
(87) Internationale Veröffentlichungsnummer: WO 2011/061152

(56) Entgegenhaltungen:
- DE-B3-102005 029 113
- US-A1- 2008 061 277
- US-A1- 2009 308 826

## Beschreibung

Die Erfindung betrifft einen Seilzug mit einem mindestens zwei Grundplatten aufweisenden Grundrahmen, mit mindestens zwei die Grundplatten miteinander verbindenden und voneinander beabstandeten Längsträgern, und mindestens einer an den Grundplatten befestigten und im Wesentlichen parallel zu den Langsträgern verlaufenden Anbautraverse für Seileinscherungsteile, wobei die Seileinscherungsteile als Seilrollen beziehungsweise Seilfestpunkte ausgebildet sind, die an der Anbautraverse befestigt sind.

Aus dem deutschen Patient DE 10 2005 029113 B3 ist ein Seilzug bekannt, der von einem Elektromotor angetrieben wird. Der Elektromotor ist an einem Getriebe angeflanscht, das seitlich und außen an einem Grundrahmen befestigt ist. Der Grundrahmen weist zwei parallele und mit Abstand zueinander angeordnete Grundplatten auf. Die Grundplatten sind über rohrförmige Längsträger voneinander beabstandet und lösbar miteinander verbunden. Zwischen den Grundplatten ist eine Seiltrommel gelagert, die von dem Elektromotor angetrieben ist und deren Drehachse parallel zur Längserstreckung der Längsträger ausgerichtet ist. Die zuvor als Grundplatten bezeichneten Bauelemente des Hebezeugs können auch Gehäuseteile sein, die verschiedene Funktionen des Hebezeuges erfüllen. Beispielsweise dienen diese zur Aufnahme von Getriebebauteilen, zur Befestigung des Hubantriebes, zur Lagerung der Seiltrommel, zum Anbau von Traversen für Teile der Seileinscherung, zur Aufnahme der elektrischen Ausrüstung, zur Befestigung auch Fußbefestigung des Hebezeuges oder zur Anbringung von Fahrwerksteilen.

Aus der US 2008/0061277 A1 ist eine Marinewinde bekannt. Die Marinewinde umfasst eine Seiltrommel, die zwischen zwei Grundplatten eines Grundrahmens drehbar gelagert ist. Die Grundplatten sind über parallel zur Längsrichtung der Seiltrommel verlaufende Längsträger voneinander beabstandet und miteinander verbunden. Um ein auf der Seiltrommel aufgewickeltes Seil geordnet von der Seiltrommel beziehungsweise dessen Seilrillen ablaufen zu lassen, sind Seilführungsrollen vorgesehen. Die Seilführungsrollen sind hierfür zwischen den Grundplatten und im Bereich des Umfangs der Seiltrommel angeordnet. Zur drehbaren Lagerung der Seilführungsrollen sind diese jeweils auf eine als Drehachse dienende Zugstange geschoben, die parallel zur Längsrichtung der Seiltrommel verläuft und mit ihren beiden Enden an den Innenseiten der Grundplatten befestigt ist.

In der US 2009/0308826 A1 ist eine Bühnenwinde mit einer Seiltrommel und einem vergleichbaren aus zwei Grundplatten und Längsträgern bestehenden Grundrahmen beschrieben. Um ein gleichmäßiges Auf- beziehungsweise Abwickeln eines Seils von der Seiltrommel zu ermöglichen, ist zusätzlich eine rahmenförmige Seilführungsvorrichtung vorgesehen, die an den Grundplatten der Bühnenwinde befestigt ist. Das bezüglich der Seiltrommel zu- beziehungsweise ablaufende Seil wird über Seilführungsrollen geführt beziehungsweise vorgespannt, die drehbar auf zwischen den Seitenwänden angeordneten Längsträgern der Seilführungsvorrichtung gelagert sind.

Der Erfindung liegt die Aufgabe zu Grunde, ein Hebezeug, insbesondere einen Seilzug, zu schaffen, das sich durch eine modulare Bauweise auszeichnet.

Diese Aufgabe wird durch einen Seilzug mit den Merkmalen des Anspruches 1 gelöst. In den Unteransprüchen 2 bis 9 sind vorteilhafte Ausgestaltungen der Erfindung angegeben.

Erfindungsgemäß wird bei einem Seilzug mit einem mindestens zwei Grundplatten aufweisenden Grundrahmen, mit mindestens zwei die Grundplatten miteinander verbindenden und voneinander beabstandeten Längsträgern, und mindestens einer an den Grundplatten befestigten und im Wesentlichen parallel zu den Längsträgern verlaufenden Anbautraverse für Seileinscherungsteile, wobei die Seileinscherungsteile als Seilrollen beziehungsweise Seilfestpunkte ausgebildet sind, die an der Anbautraverse befestigt sind, eine modulare Bauweise dadurch erreicht, dass an jeder der Grundplatten mehrere Anbringungsorte angeordnet sind, an denen wahlweise die Anbautraverse für Seileinscherungsteile lösbar befestigbar ist. Somit ist es einfach möglich, eine Art Grundzug herzustellen, an den dann je nach Bedarf an den jeweils erforderlichen Anbringungsorten eine oder zwei Anbautraversen für Seileinscherungsteile angebaut werden können. Durch die Anbringungsorte wird eine universelle Schnittstelle zwischen den Grundplatten und den Anbautraversen für Seileinscherungsteile geschaffen. Bei den vorbekannten Lösungen gibt es kein durchgehendes Konzept für die Befestigung der verschiedenen Einscherungsbaugruppen wie Oberflaschen und Seilfestpunkttraversen bei den verschiedenen Einscherungen (wie 2/1; 4/1; 4/2 usw.) und den verschiedenen Bauformen des Hebezeuges wie Unterflansch-Katze, Einschienen-Katze in kurzer Bauform, Zweischienenkatze und ortsfestes Hubwerk wie ein Fußzug. Daher werden viele verschiedene Baugruppen und Bauteile benötigt. Dies wird mit der vorliegenden Erfindung vermieden, so dass die bekannten Nachteile wie eine hohe Teilevielfalt wie aufwändige Logistik und Administration, hohe Teilekosten durch geringe Stückzahlen, uneffektive Fertigung und aufwändige Lagerhaltung, voll zum Tragen kommen.

Hierbei ist vorteilhaft vorgesehen, dass die Grundplatten im Wesentlichen quadratisch beziehungsweise rechteckig ausgebildet sind und die Anbringungsorte an mindestens zwei verschiedenen Rändern der Grundplatten angeordnet sind. Bevorzugt sind je Grundplatte drei Anbringungsorte angeordnet.

Damit die Anbautraverse für Seileinscherungsteile auch bei bereits montierter Seiltrommel zwischen den Grundplatten angebaut oder an einen anderen Anbringungsort versetzt werden kann, sind die Anbringungsorte außerhalb der von der Seiltrommel in Richtung der Drehachse der Seiltrommel gesehen abgedeckten Bereiche der Grundplatten angeordnet sind. Hierbei ist weiterhin vorteilhaft, dass die Anbringungsorte an den Innenseiten der Grundplatten angeordnet sind.

Besonders platzsparend ist, dass die Anbringungsorte als erste Aussparungen an der ersten Grundplatte und zweite Aussparungen an der zweiten Grundplatte ausgebildet sind. Somit können die Aufnahmeplatten an den Grundplatten befestigt werden, ohne die nutzbare Länge der Seiltrommel zu beeinträchtigen.

Um eine in Bezug auf die Grundplatten seitlich auskragende Anbringung der Anbautraverse für Seileinscherungsteile einfach zu ermöglichen, ist die Anbautraverse für Seileinscherungsteile über erste und zweite Aufnahmeplatten an den Grundplatten lösbar befestigbar. Hierbei sind die ersten und zweiten Aufnahmeplatten in die erste und zweite Aussparungen einlegbar und weisen einen über die Kontur der ersten und zweiten Grundplatten heraus ragenden Befestigungsteil auf. Hierdurch können die Aufhängebohrungen für die Anbautraversen der Seileinscherung einfach als Bohrungen in einfachen Blechen wie die Aufnahmeplatten realisiert werden. Diese Aufnahmeplatten sind je nach Bedarf einfach in die Gussteile der Grundplatten modular zu montieren, dass für eine Hubwerkslänge immer der gleiche Auflagerabstand Aufnahmeplatten realisiert wird. Bei demontierten Aufnahmeplatten, stehen die jeweiligen Seiten der Grundplatten aber weiterhin für eine Montage des Hubwerkes an eine gegebene Anschlusskonstruktion zur Verfügung. Weiter bleiben die Gesamtabmessungen des Hubwerkes bei demontierten Aufnahmeplatten vorteilhaft klein. Die eigentlichen Funktionen und Abmessungen des Hubgetriebes und des Fußflansches werden durch den möglichen Anbau der Aufnahmeplatten nicht beeinträchtigt. Dies gilt für alle Einbaulagen des Hubwerkes und Bauformen innerhalb der Baureihe bei fester Länge des Hubwerkes gleichermaßen. Über die verschiedenen Längen des Hubwerkes betrachtet, bleibt das Prinzip der Lagerung und der möglichen Montage der Aufnahmeplatten gleich, so dass sich eine echte modulare Lösung mit einem einfachen Baukasten ergibt.

Um der Vertikalausrichtung des auf- und abzuwickelnden Seils folgen zu können, ist an dem jeweiligen Befestigungsteil der ersten und zweiten Aufnahmeplatten die Anbautraverse pendelnd aufgehängt.

In üblicher Weise ist zwischen und an den Innenseiten der Grundplatten beidendig eine Seiltrommel gelagert, deren Drehachse parallel zu Längsachse der Längsträger ausgerichtet ist.

Nachfolgend wird ein Ausführungsbeispiel der Erfindung an Hand der Zeichnung näher erläutert. Es zeigen:
Figur 1 eine perspektivische Ansicht eines als Fußzug ausgebildeten erfindungsgemäßen Seilzuges,
Figur 2 eine Seitenansicht von Figur 1 teilweise im Aufriss,
Figur 3 eine Draufsicht von Figur 1,
Figur 4 eine Detailansicht von Figur 1 auf eine Innenseite einer ersten Grundplatte,
Figur 5 eine Detailansicht von Figur 1 auf eine Innenseite einer zweiten Grundplatte und
Figur 6 eine perspektivische Ansicht eines erfindungsgemäßen Seilzuges als Einschienenkrankatze in Unterflanschbauform.

Die Figur 1 zeigt eine perspektivische Ansicht eines erfindungsgemäßen Seilzuges 1 mit einer Seiltrommel 2, die in einem Grundrahmen 3 beidendig gelagert ist. Der Seilzug 1 ist als sogenannter Fußzug ausgebildet und mit an dem Grundrahmen 3 befestigten Winkelelementen 8 auf einer nicht dargestellten Tragkonstruktion oder auf einen Hallenboden aufgestellt und dort befestigt.

Der insgesamt in etwa quaderförmige Grundrahmen 3 besteht zu einem Teil aus einer ersten Grundplatte 4a und einer zweiten Grundplatte 4b, an deren einander zugewandten ersten und zweiten Innenseiten 4c und 4d die Seiltrommel 2 gelagert ist. Die Seiltrommel 2 ist um eine Drehachse D drehbar und wird von einem Elektromotor 2a über ein Getriebe 2b angetrieben. Die erste Grundplatte 4a und die zweite Grundplatte 4b sind jeweils quaderförmig beziehungsweise im Querschnitt gesehen rechteckförmig und jeweils mit abgerundeten Eckbereichen ausgebildet.

Zu einem anderen Teil besteht der quaderförmige Grundrahmen 3 aus mehreren bis zu maximal vier Längsträgern, von denen in der Figur 1 ein erster Längsträger 5a und ein zweiter Längsträger 5b sichtbar sind. Ein dritter Längsträger ist unterhalb des ersten Längsträgers 5a angeordnet und von der Seiltrommel 2 verdeckt. Über die Längsträger 5a, 5b werden die Grundplatten 4a, 4b voneinander beabstandet und miteinander verbunden. Hierbei sind die Längsträger 5a, 5b in den Ecken eines gedachten Vierecks in der ersten und zweiten Grundplatte 4a, 4b angeordnet. Bei der ersten Grundplatte 4a sind die Längsträger 5a, 5b in den Eckbereichen der nahezu quadratischen Grundplatte 4b angeordnet. Die zweite Grundplatte 4b weist gegenüber der ersten Grundplatte 4a eine rechteckige Form auf, da diese zur Befestigung des Elektromotors 2a über den zweiten Längsträger 5b hinaus verlängert ist. Entsprechender Weise sind der zweite Längsträger 5b und ein möglicher vierter Längsträger im Bereich der vorderen Eckbereiche der zweiten Grundplatte 4b angeordnet und der erste Längsträger 5a und der dritte Längsträger etwa im Bereich der Mitte und des Seitenrandes der zweiten Grundplatte 4b angeordnet. Des Weiteren nimmt diese zweite Grundplatte 4b im Bereich ihrer Außenseite 4f das Getriebe 2b auf, das die Seiltrommel 2 antriebsmäßig mit dem Elektromotor 2a verbindet. Hierfür ist die Grundplatte 4b im Bereich ihrer Außenseite 4f topf- beziehungsweise wannenförmig ausgebildet.

Die Längsträger 5a, 5b sind als Stangen aus Vollmaterial ausgebildet und es sind je nach Einsatzfall des Seilzuges 1 zwei bis vier Längsträger 5a, 5b vorgesehen, die in ausgewählten oder allen Ecken der Grundplatten 4a, 4b angeordnet sind. Die Längsträger 5a, 5b haben die Aufgabe, die Grundplatten 4a, 4b verwindungssteif miteinander zu verbinden und über die Länge der Längsträger 5a, 5b wird der gewünschte Abstand und die Parallelität zwischen den beiden Grundplatten 4a, 4b innerhalb der gewünschten Toleranzen erreicht. Im gezeigten Ausführungsbeispiel sind insgesamt drei Längsträger 5a, 5b vorgesehen. Ein vierter Längsträger 5 ist nicht montiert, um ein Auf- und Abwickeln eines nicht dargestellten Seils von der Seiltrommel 2 nicht zu behindern. Die Längsträger 5a, 5b weisen jeweils ein erstes Trägerende und ein gegenüberliegendes zweites Trägerende auf. Die ersten Trägerenden sind jeweils in der ersten Grundplatte 4a und die zweiten Trägerenden jeweils in der zweiten Grundplatte 4b lösbar befestigt. Hier kommen bevorzugt Verschraubungen zum Einsatz und in den Grundplatten 4a, 4b sind erste und zweite Aufnahmeöffnungen 11a, 11b für die Aufnahme der Trägerenden der Längsträger 5a, 5b angeordnet.

Die Figur 1 zeigt den Seilzug in einem sogenannten Betriebszustand, also nach einer erfolgten Montage der Längsträger 5a, 5b. In diesem Betriebszustand sind die Längsträger 5a, 5b mit ihren Längsachsen L parallel und seitlich versetzt zu der Drehachse D der Seiltrommel 2 ausgerichtet.

In der Figur 1 ist ein Seilzug 1 als sogenannter Fußzug dargestellt. Auch kann dieser Seilzug 1 unter Verwendung anderer Anbauelemente anstatt der gezeigten Winkelelemente 8 Bestandteil einer Krankatze werden, in dem Fahrwerkskomponenten an den Grundplatten 4a, 4b befestigt werden. Als mögliche Krankatzenbauformen sind eine Unterflanschkrankatze, eine Einschienenkrankatze in kurzer Bauform mit Anordnung des Seilzuges 1 neben der Schiene und eine Zweischienenkrankatze denkbar. Die Anzahl der Längsträger 5a und 5b kann zwischen zwei bis vier variieren und richtet sich nach den jeweiligen Stabilitätsforderungen an den Grundrahmen 3 und die Einbaulage des Seilzuges 1 und dem daraus resultierendem Seilablauf von der Seiltrommel 2. Hierbei kann es von Vorteil sein, auf eine Tragstange im Bereich des Seilablaufs zu verzichten.

Entsprechender Weise haben die Grundplatten 4a, 4b neben der Lagerung der Seiltrommel 2 verschiedene weitere Funktionen wie beispielsweise Getriebebauteile aufzunehmen, den Elektroantrieb 2a zu tragen, Anbautraversen für Teile einer Seileinscherung aufzunehmen, elektrische Ausrüstung zu beherbergen, eine Fußbefestigung des Seilzuges zu ermöglichen oder Fahrwerksteile anzubringen.

Um erste und zweite Anbautraversen 9a, 9b für Teile einer Seileinscherung zwischen den beiden Grundplatten 4a, 4b, parallel zu der Seiltrommel 2 verlaufend und an die Seiltrommel 2 angrenzend zu befestigen, sind an der Innenseite 4c der ersten Grundplatte 4a und an der Innenseite 4d der zweiten Grundplatte 4b jeweils Anbringungsorte vorgesehen. Es sind jeweils mehrere Anbringungsorte vorgesehen, von denen ein oder zwei verwendet werden, um an den Seilzug 1 je nach Bedarf und Verwendung des Seilzuges, der Ausrichtung des Elektromotors 2a, und der gewünschten Position des Ablaufs des Seils von der Seiltrommel wahlweise erste und zweite Anbautraversen 9a, 9b anzubringen. Hierbei sind die Anbringungsorte als in die Innenseite 4c der ersten Grundplatte 4a eingelassene erste Aussparungen 10a und in die Innenseite 4d der zweiten Grundplatte 4b eingelassene zweite Aussparungen 10b ausgebildet. Je Grundplatte 4a, 4b sind jeweils drei Aussparungen 10a, 10b vorgesehen, die jeweils eine im wesentliche flache und rechtwinklige Form aufweisen und mit ihrer Längserstreckung parallel zum äußeren Rand der jeweiligen Grundplatte 4a, 4b verlaufen. Auch sind die ersten und zweiten Aussparungen 10a, 10b jeweils außerhalb der Eckbereiche mit den ersten und zweiten Aufnahmeöffnungen 11a, 11b für die Längsträger 5a und 5b und somit zwischen den Aufnahmeöffnungen 11a, 11b angeordnet. In die ersten und zweiten Aussparungen 10a, 10b sind jeweils eine erste beziehungsweise zweite Aufnahmeplatte 12a, 12b in der gewünschten Anzahl und an den gewünschten Anbringungsorten in jeweils eine erste und zweite Aussparung 10a, 10b eingelegt und anschließend mit mindestens zwei Schrauben 13 dort an den ersten und zweiten Grundplatten 4a, 4b befestigt. Die Aufnahmeplatten 12a, 12b können in Bezug auf deren Funktion in einen Befestigungsbereich 12c und einen Aufhängungsbereich 12d getrennt werden. Im Befestigungsbereich 12c erfolgt die lösbare Befestigung der Aufnahmeplatten 12a, 12b in den Aussparungen 10a, 10b und im Aufhängungsbereich 12d die Befestigung der Anbautraverse 9. Außerdem sind die Aufnahmeplatten 12a, 12b flach und blechförmig ausgebildet und haben eine Dicke, die der Tiefe der Aussparung 10a, 10b in Längsrichtung L und auf die jeweilige Innenseite 4c, 4d der Grundplatte 4a, 4b gesehen entspricht. Die Außenkontur der Aufnahmeplatten 12a, 12b ist so gewählt, dass diese unter Beibehaltung eines Spaltes mit ihrem Befestigungsbereich 12c in die Aussparungen 10a, 10b passen. Hierbei sind die Aussparungen 10a, 10b zum Außenrand der Grundplatte 4a, 4b offen, so dass die Aufnahmeplatte 12a, 12b seitlich über die Grundplatte 4a, 4b mit ihrem Aufhängungsbereich 12d hervorsteht. Die Aufnahmeplatten 12a, 12b haben insgesamt eine nahezu dreieckige Form mit einer abgeflachten Spitze und einer rechteckigen Basis im Befestigungsbereich 12c. Im Befestigungsbereich 12c sind drei Bohrungen 14 vorgesehen, durch die die Schrauben 13 durchgesteckt werden und in Gewindebohrungen 14 in der Innenseite 4c, 4d der Grundplatte 4a, 4b im Bereich der Aussparungen 10a, 10b eingeschraubt sind. Um die Kräfte zwischen den Aufnahmeplatten 12a, 12b und den Grundplatten 4a, 4b sind neben den Schrauben 13 Passstifte oder Hülse vorgesehen oder die Schrauben 13 als Passschrauben ausgebildet.

Die Figur 1 zeigt, dass eine erste Aufnahmeplatte 12a an der ersten Grundplatte 4a im Bereich seines vorderen Randes befestigt ist, so dass dessen Aufhängungsbereich 12d nach vorne hervorragt. In entsprechender Weise ist eine zweite Aufnahmeplatte 12b an der gegenüber liegenden zweiten Grundplatte 4b angeordnet. In den jeweiligen Aufhängungsbereichen 12d ist jeweils im Bereich des dem Befestigungsbereich 12c gegenüberliegenden Endes eine erste beziehungsweise zweite Aufhängebohrung 16a, 16b angeordnet. Diese Aufhängebohrungen 16a, 16b dienen zu einer pendelnden Aufhängung der vorderen ersten Anbautraverse 9a über an deren gegenüber liegenden Enden angeordneten und seitlich heraus ragenden Bolzen 9c. Die ersten und zweiten Anbautraversen 9a, 9b sind somit um eine horizontale Achse, die parallel zur Drehachse D und horizontal verläuft, schwenkbar. Hierfür sind die Bolzen 9c im oberen Bereich der Anbautraversen 9a, 9b angeordnet.

Die Anbautraverse 9a, 9b an sich besteht im Wesentlichen aus einem schlanken rechteckigen Rahmen aus Blech, der eine in Vertikalrichtung weisende Öffnung 17 begrenzt. In die Öffnung 17 sind Elemente eines Seiltriebes, die zur Befestigung und Führung eines eingescherten Seiles dienen, je nach Bedarf einbaubar. Die Elemente sind üblicher Weise als Oberflasche in Form einer ein- oder mehrrilligen Seilrolle 18a ausgebildet oder als Seilfestpunkt 18b in Form eines an der Anbautraverse 9 befestigten Seilkeils ausgebildet. Der Seilfestpunkt 18b dient zum Befestigen eines Seilendes an dem Seilzug 1. Die Seilrolle 18a und der Seilfestpunkt 18b sind zwischen den Wänden der Anbautraverse 9a, 9b angeordnet und an dieser befestigt beziehungsweise gelagert. Hierfür sind eine Vielzahl von Bohrungen in der Anbautraverse 9a, 9b angeordnet, um die Seilrolle 18a und den Seilfestpunkt 18b je nach Art der gewählten Einscherung an der richtigen Stelle relativ zur Seiltrommel 2 anzuordnen. Eine zweite in der Figur 1 durch die Seiltrommel 2 verdeckte Anbautraverse 9b ist vorgesehen, die im Bezug auf die Seiltrommel 2 gegenüberliegend zu der ersten Anbautraverse 9a angeordnet ist und eine Seilrolle 18a trägt.

Desweiteren ist aus der Figur 1 ersichtlich, dass der Seilzug 1 ein Lastaufnahmemittel in Form einer Unterflasche 19 mit zwei Umlenkrollen 19c und einem Haken 19b aufweist. Die Seile sind aus Gründen der Übersichtlichkeit nicht dargestellt.

Außerdem ist an der ersten Aufnahmeplatte 12a im Bereich der ersten Aufhängebohrung 16a für die erste Anbautraverse 9a ein Elektro-Gehäuse 20, in dem elektrische und elektronische Komponenten untergebracht sind, befestigt, das sich zusätzlich an der zweiten Tragstange 5b abstützt.

Die beiden Grundplatten 4a, 4b sind an sich als Gussteile hergestellt und haben aus Gewichtsgründen eine nach außen offene topfförmige Gestalt mit einem ersten beziehungsweise zweiten Hohlraum, in die Antriebs-, Getriebe-, Elektro- oder Elektronikkomponenten des Seilzuges 1 untergebracht werden können. Wie zuvor ausgeführt befindet sich in dem zweiten Hohlraum das Getriebe 2b. Je nach Bedarf und Bauweise können die ersten und zweiten Hohlräume mit einem Deckel 6a, 6b verschlossen werden oder offen bleiben. Der zweite Hohlraum in der zweiten Grundplatte 4b ist über einen zweiten Deckel 6b verschlossen, der über ein rahmenförmiges Halteelement 7 an einer zweiten Außenseite 4e der zweiten Grundplatte 4b befestigt ist. Dieses Halteelement 7 kann auch der Rand des zweiten Deckels 6b sein. Der erste Hohlraum in der ersten Grundplatte 4a ist über einen ersten Deckel 6a verschlossen, der direkt über ein rahmenförmiges Halteelement 7 an einer ersten Außenseite 4e der ersten Grundplatte 4a befestigt ist. Dieses Halteelement 7 kann auch der Rand des ersten Deckels 6a sein.

Die Figur 2 zeigt eine Seitenansicht des Seilzugs 1 nach Figur 1, die im Bereich der ersten Aufnahmeplatte 12a im Teilaufriss dargestellt ist. Die erste Aufnahmeplatte 12a ist in ihrem Befestigungsbereich 12c über mindestens zwei Schrauben 13 an der ersten Grundplatte 4a angeschraubt und trägt in ihrem Aufhängungsbereich 12d einen Bolzen 9c der ersten Anbautraverse 9a. Die erste Anbautraverse 9a trägt einen Seilfestpunkt 18b und die zweite Anbautraverse 9b eine Seilrolle 18a. Die zweite Anbautraverse 9b ist nicht über eine Aufnahmeplatte 12a an der ersten Grundplatte befestigt sondern über einen fest an der ersten Grundplatte 4a angegossenen und seitlich auskragenden Aufnahmearm 21. Der Aufnahmearm 21 trägt wie die Aufnahmeplatten 12a, 12b an seinem freien Ende eine erste Aufhängebohrung 16a für die Aufnahme des Bolzen 9c der zweiten Anbautraverse 9b. Die erste Aufhängebohrung 16a in dem Aufhängearm 21 fluchtet in Längsrichtung L gesehen mit einer gegenüberliegenden zweiten Aufhängebohrung 16b in der zweiten jedoch rechteckförmigen Grundplatte 4b. Dies gilt auch für die Aufhängebohrungen 16a, 16b in den gegenüberliegenden Aufnahmeplatten 12a, 12b. Da diese zweite Grundplatte 4b rechteckförmig ist, kann die zweite Aufhängebohrung 16b direkt in der zweiten Grundplatte 4b vorgenommen werden ohne einen Aufhängearm 21 vorzusehen.

Auch zeigt die Figur 2, dass die zweite linke Anbautraverse 9b tiefer als die rechte erste Anbautraverse 9a an den Grundplatten 4a, 4b befestigt ist. Diese tiefere Position ist darin begründet, dass im Bereich der Innenseite 4d der zweiten Grundplatte 4b der Elektromotor 2b angeordnet ist und somit die zweite Aufhängebohrung 16b weiter an den Rand und in dieser Einbaulage weiter nach unten verlagert werden musste.

In Bezug auf die erste Grundplatte 4a wäre es grundsätzlich möglich, anstatt des Aufhängearms 21 eine modifizierte Aufhängeplatte und somit eine vierte Aussparung vorzusehen.

In der Figur 3 ist eine Draufsicht auf Figur 1 dargestellt. Neben den bereits zu den Figuren 1 und 2 beschriebenen Details ist besonders gut zu erkennen, dass die zweite Anbautraverse 9b die als Oberflasche dienende Seilrolle 18a trägt. Der Seilfestpunkt 18b ist von einer Halterung 22 für das Elektro-Gehäuse 20 verdeckt. Auch ist in Bezug auf die zweite Grundplatte 4b gut zu sehen, dass die zweite Aufnahmeöffnungen 11 b für die Längsträger 5a, 5b, 5c etwa in der Mitte der zweiten Grundplatte 4b angeschlossen sind und benachbart der Elektromotor 2a angeflanscht ist.

Die Figur 4 zeigt eine Detailansicht auf die Innenseite 4c der ersten Grundplatte 4a. Es ist ersichtlich, dass die erste Grundplatte 4a einen nahezu quadratischen Querschnitt hat und in den Ecken die vier ersten Aufnahmeöffnungen 11a für die Längsträger 5a und 5b. Zwischen den Aufnahmeöffnungen 11 a im Bereich von drei der vier Ränder sind die drei ersten Ausnehmungen 10a angeordnet, die im Wesentlichen eine rechteckige Kontur aufweisen und zum Rand hin offen sind. Im Bereich der der Seiltrommel 2 zugewandte Seite sind die Ausnehmungen 10a der Außenkontur der Seiltrommel 2 folgend konkav beziehungsweise bauchig verjüngt, so dass deren Ein- und Ausbau auch bei montierter Seiltrommel 2 erfolgen kann. Auch ist der seitlich auskragende Aufnahmearm 21 mit der ersten Aufhängebohrung 16a zu sehen, der an dem Rand der Grundplatte 4a angeordnet ist, die keine der ersten Ausnehmungen 10a aufweist.

In der Figur 5 ist eine Detailansicht auf die Innenseite 4d der zweiten Grundplatte 4b gezeigt. Die zweite Grundplatte 4b hat einen nahezu rechteckförmigen Querschnitt und in den Ecken eines gedachten Quadrates sind die vier zweiten Aufnahmeöffnungen 11 b für die Längsträger 5a und 5b angeordnet. Gegenüber der ersten Grundplatte 4a ist die zweite Grundplatte 4b an einer Seite mit einem etwas schmäleren verlängerten Bereich 4g verlängert, wodurch die Rechteckform zu Stande kommt. Der verlängerte Bereich 4g dient zum Anflanschen des Elektromotors 2a und der Aufnahme einer der zweiten Aufhängebohrung 16b. Zwischen den Aufnahmeöffnungen 11 b im Bereich von drei der vier Ränder sind die drei zweiten Ausnehmungen 10b angeordnet, die die gleiche Kontur wie die gegenüber liegenden ersten Ausnehmungen 10a aufweisen. Im Bereich der verlängerten Bereichs 4g ist keine der zweiten Ausnehmungen 10b angeordnet.

Die Figur 6 zeigt eine perspektivische Ansicht des erfindungsgemäßen Seilzuges 1 in einer Ausführung als Einschienenkrankatze in Unterflanschbauform. Gegenüber der aus Figur 1 bekannten Ausführung als Fußzug sind die Anbauelemente keine Winkelelemente 8 sondern Halteschienen 23 zur Befestigung des Seilzugs 1 an einem an einem Unterflansch verfahrbaren Fahrwerk 24 mit einem Fahrantrieb 25.

### Bezugszeichenliste

- 1: Seilzug
- 2: Seiltrommel
- 2a: Elektromotor
- 2b: Getriebe
- 3: Grundrahmen
- 4a: erste Grundplatte
- 4b: zweite Grundplatte
- 4c: Innenseite der ersten Grundplatte 4a
- 4d: Innenseite der zweiten Grundplatte 4b
- 4e: Außenseite der ersten Grundplatte 4a
- 4f: Außenseite der zweiten Grundplatte 4b
- 4g: verlängerter Bereich
- 5a: erster Längsträger
- 5b: zweiter Längsträger
- 6a: erster Deckel
- 6b: zweiter Deckel
- 7: Halteelement
- 8: Winkelelemente
- 9a: erste Anbautraverse
- 9b: zweite Anbautraverse
- 9c: Bolzen
- 10a: erste Aussparungen
- 10b: zweite Aussparungen
- 11a: erste Aufnahmeöffnungen
- 11b: zweite Aufnahmeöffnungen
- 12a: erste Aufnahmeplatte
- 12b: zweite Aufnahmeplatte
- 12c: Befestigungsbereich
- 12d: Aufhängungsbereich
- 13: Schrauben
- 14: Borungen
- 15: Gewindebohrungen
- 16a: erste Aufhängebohrung
- 16b: zweite Aufhängebohrung
- 17: Öffnung
- 18a: Seilrolle
- 18b: Seilfestpunkt
- 19: Unterflasche
- 19c: Umlenkrollen
- 19b: Haken
- 20: Elektro-Gehäuse
- 21: Aufnahmearm
- 22: Halterung
- 23: Halteschienen
- 24: Fahrwerk
- 25: Fahrantrieb

- D: Drehachse
- L: Längsachse

## Patentansprüche

1. Seilzug (1) mit einem mindestens zwei Grundplatten (4a, 4b) aufweisenden Grundrahmen (3), mit mindestens zwei die Grundplatten (4a, 4b) miteinander verbindenden und voneinander beabstandeten Längsträgern (5a, 5b), und mindestens einer an den Grundplatten (4a, 4b) befestigten und im Wesentlichen parallel zu den Längsträgern (5a, 5b) verlaufenden Anbautraverse (9a, 9b) für Seileinscherungsteile, wobei die Seileinscherungsteile als Seilrollen (18a) beziehungsweise Seilfestpunkte (18b) ausgebildet sind, die an der Anbautraverse (9a, 9b) befestigt sind, **dadurch gekennzeichnet, dass** an jeder der Grundplatten (4a, 4b) mehrere Anbringungsorte angeordnet sind, an denen wahlweise die Anbautraverse (9a, 9b) für Seileinscherungsteile lösbar befestigbar ist.

2. Seilzug (1) nach Anspruch 1, **dadurch gekennzeichnet, dass** die Grundplatten (4a, 4b) im Wesentlichen quadratisch beziehungsweise rechteckig ausgebildet sind und die Anbringungsorte an mindestens zwei verschiedenen Rändern der Grundplatten (4a, 4b) angeordnet sind.

3. Seilzug (1) nach Anspruch 1 oder 2, **dadurch gekennzeichnet, dass** je Grundplatte (4a, 4b) drei Anbringungsorte angeordnet sind.

4. Seilzug (1) nach einem der Ansprüche 1 bis 3, **dadurch gekennzeichnet, dass** zwischen den Grundplatten (4a, 4b) eine Seiltrommel (2) gelagert und die Anbringungsorte außerhalb der von der Seiltrommel (2) in Richtung der Drehachse (D) der Seiltrommel (2) gesehen abgedeckten Bereiche der Grundplatten (4a, 4b) angeordnet sind.

5. Seilzug (1) nach einem der Ansprüche 1 bis 4, **dadurch gekennzeichnet, dass** die Anbringungsorte an den Innenseiten (4c, 4d) der Grundplatten (4a, 4b) angeordnet sind.

6. Seilzug (1) nach einem der Ansprüche 1 bis 5, **dadurch gekennzeichnet, dass** die Anbringungsorte als erste Aussparungen (10a) an der ersten Grundplatte (4a) und zweite Aussparungen (10b) an der zweiten Grundplatte (4b) ausgebildet sind.

7. Seilzug (1) nach einem der Ansprüche 1 bis 6, **dadurch gekennzeichnet, dass** die Anbautraverse (9a, 9b) für Seileinscherungsteile über erste und zweite Aufnahmeplatten (12a, 12b) an den Grundplatten (4a, 4b) lösbar befestigbar ist.

8. Seilzug (1) nach Anspruch 7, **dadurch gekennzeichnet, dass** die ersten und zweiten Aufnahmeplatten (12a, 12b) in die erste und zweite Aussparungen (10a, 10b) einlegbar sind und einen über die Kontur der ersten und zweiten Grundplatten (4a, 4b) heraus ragenden Befestigungsteil (12d) aufweisen.

9. Seilzug (1) nach Anspruch 8, **dadurch gekennzeichnet, dass** an dem jeweiligen Befestigungsteil (12d) der ersten und zweiten Aufnahmeplatten (12a, 12b) die Anbautraverse (9a, 9b) pendelnd aufgehängt ist.

## Claims

1. Rope hoist (1) having a main frame (3) which has at least two main plates (4a, 4b), having at least two longitudinal supporting ties (5a, 5b) which are spaced apart from one another and which connect the main plates (4a, 4b) together, and having at least one attached cross-member (9a, 9b) for cable reeving components which is fastened to the main plates (4a, 4b) and which extends substantially parallel to the longitudinal supporting ties (5a, 5b), the cable reeving components taking the form of cable sheaves (18a) or cable anchorages (18b) which are fastened to the attached cross-member (9a, 9b), **characterised in that** there are arranged on each of the main plates (4a, 4b) a plurality a mounting points to which, as desired, the attached cross-member (9a, 9b) for cable reeving components can be releasably fastened.

2. Rope hoist (1) according to claim 1, **characterised in that** the main plates (4a, 4b) are of a substantially square or rectangular form and the mounting points are arranged at least two different edges of the main plates (4a, 4b).

3. Rope hoist (1) according to claim 1 or 2, **characterised in that** for each main plate (4a, 4b) there are three mounting points placed in position.

4. Rope hoist (1) according to one of claims 1 to 3, **characterised in that** a cable drum (2) is mounted between the main plates (4a, 4b) and the mounting points are arranged outside those regions of the main plates (4a, 4b) which are covered by the cable drum (2) when looking in the direction defined by the axis of rotation (D) of the cable drum (2).

5. Rope hoist (1) according to one of claims 1 to 4, **characterised in that** the mounting points are arranged on the inner sides (4c, 4d) of the main plates (4a, 4b).

6. Rope hoist (1) according to one of claims 1 to 5, **characterised in that** the mounting points take the form of first recesses (10a) in the first main plate (4a) and second recesses (10b) in the second main plate (4b).

7. Rope hoist (1) according to one of claims 1 to 6, **characterised in that** the attached cross-member (9a, 9b) for cable reeving components is releasably fastened to the main plates (4a, 4b) via first and second receiving plates (12a, 12b).

8. Rope hoist (1) according to claim 7, **characterised in that** the first and second receiving plates (12a, 12b) can be fitted into the first and second recesses (10a, 10b) and have a part (12d) for fastening which projects beyond the outlines of the first and second main plates (4a, 4b).

9. Rope hoist (1) according to claim 8, **characterised in that** the attached cross-member (9a, 9b) is suspended to swing from the respective parts (12d) for fastening of the first and second receiving plates (12, 12b).

## Revendications

1. Système de traction par câble (1) comprenant un cadre de base (3) doté d'au moins deux plaques de base (4a, 4b), au moins deux longerons (5a, 5b) placés à distance l'un de l'autre et reliant les plaques de base (4a, 4b) l'une à l'autre, et au moins une traverse rapportée (9a, 9b) destinée à des pièces de mouflage de câble, fixée aux plaques de base (4a, 4b) et s'étendant sensiblement parallèlement aux longerons (5a, 5b), les pièces de mouflage de câble étant conformées en poulies (18a) ou en points de fixation de câble (18b) qui sont fixés à la traverse rapportée (9a, 9b), **caractérisé en ce que** au niveau de chacune des plaques de base (4a, 4b) sont disposés plusieurs emplacements d'attache auxquels la traverse rapportée (9a, 9b) destinée aux pièces de mouflage de câble peut être fixée au choix de façon détachable.

2. Système de traction par câble (1) selon la revendication 1, **caractérisé en ce que** les plaques de base (4a, 4b) sont conformées de façon sensiblement quadrangulaire ou rectangulaire et les emplacements d'attache sont disposés au niveau d'au moins deux bords différents des plaques de base (4a, 4b).

3. Système de traction par câble (1) selon la revendication 1 ou 2, **caractérisé en ce que** trois emplacements d'attache sont disposés au niveau de chaque plaque de base (4a, 4b).

4. Système de traction par câble (1) selon l'une des revendications 1 à 3, **caractérisé en ce que** entre les plaques de base (4a, 4b) est monté un tambour de câble (2) et les emplacements d'attache sont disposés à l'extérieur des régions des plaques de base (4a, 4b) qui sont couvertes par le tambour de câble (2) lorsque l'on regarde en direction de l'axe de rotation (D) du tambour de câble (2).

5. Système de traction par câble (1) selon l'une des revendications 1 à 4, **caractérisé en ce que** les emplacements d'attache sont disposés au niveau des côtés intérieurs (4c, 4d) des plaques de base (4a, 4b).

6. Système de traction par câble (1) selon l'une des revendications 1 à 5, **caractérisé en ce que** les emplacements d'attache sont conformés en premiers évidements (10a) au niveau de la première plaque de base (4a) et en seconds évidements (10b) au niveau de la seconde plaque de base (4b).

7. Système de traction par câble (1) selon l'une des revendications 1 à 6, **caractérisé en ce que** la traverse rapportée (9a, 9b) destinée à des pièces de mouflage de câble peut être fixée de façon détachable aux plaques de base (4a, 4b) par le biais de première et seconde plaques de réception (12a, 12b).

8. Système de traction par câble (1) selon la revendication 7, **caractérisé en ce que** les première et seconde plaques de réception (12a, 12b) peuvent être insérées dans les premier et second évidements (10a, 10b) et comportent une pièce de fixation (12) saillant au-dessus du contour des première et seconde plaques de base (4a, 4b).

9. Système de traction par câble (1) selon la revendication 8, **caractérisé en ce que** la traverse rapportée (9a, 9b) est suspendue de façon pendulaire à la pièce de fixation respective (12d) des première et seconde plaques de réception (12a, 12b).
